# EUROPÄISCHE PATENTANMELDUNG

(11) **EP 2 543 944 A1**
(43) Veröffentlichungstag der Anmeldung: **09.01.2013**
(21) Anmeldenummer: 11005509.2
(22) Anmeldetag: 06.07.2011
(51) Int. Cl.: F25D 27/00

(54) **Kühlschrank**

(71) Anmelder: Forster Küchen- & Kühltechnik AG, 9300 Arbon (CH)
(72) Erfinder: Dörwaldt, Thomas, 9320 Arbon (CH)
(74) Vertreter: Luchs, Willi

(57) **Zusammenfassung**

Die Erfindung betrifft einen Kühlschrank mit einer Kühlkammer (2) zur Aufbewahrung von Getränken, Lebens- und Genussmitteln und dergleichen Waren, deren Innenraum mit einer Beleuchtungseinrichtung (9) versehen ist. Diese ist als Indirektbeleuchtung im Rückraum (10) der Kühlkammer hinter einer vorstehenden Blende (11) eingebaut. Sie beleuchtet gleichmässig die gesamte Kühlkammer mit einem angenehm gedämpften Licht, das sehr ästhetische Lichteffekte hervorruft.

## Beschreibung

Die Erfindung betrifft einen Kühlschrank mit einer Kühlkammer zur Aufbewahrung von Getränken, Lebensmitteln und dergleichen Waren, deren Innenraum mit einer Beleuchtungseinrichtung versehen ist.

Kühlschranke dieser Art sind bekanntlich nicht nur im Haushalt, sondern auch in Gaststätten, Hotels, Büros und ähnlichen Anstalten in Betrieb. Sie können auch als sogenannte Weinschränke eingesetzt werden.

Die Innenbeleuchtung des Kühlraumes ermöglicht jederzeit den Warenzugriff, unabhängig von der Plazierung des Kühlschranks. Hierbei wird eine möglichst angenehme Beleuchtung angestrebt, welche die Sicht nicht durch Blendeffekte beeinträchtigt. Eine Innenbeleuchtung dieser Art ist in der EP 2 131 128 A1 geoffenbart. Die dort beschriebene Beleuchtung genügt zwar den vorstehenden Anforderungen. Sie erzeugt aber konstruktionsbedingt keine besonders gleichmässige Beleuchtung.

Der Erfindung liegt die Aufgabe zugrunde, einen Kühlschrank der eingangs genannten Art mit einer Beleuchtungseinrichtung auszustatten, die eine möglichst gleichmässige Beleuchtung des gesamten Innenraums der Kühlkammer sicherstellt.

Diese Aufgabe wird erfindungsgemäss dadurch gelöst, dass die Beleuchtungseinrichtung als Indirektbeleuchtung im Rückraum der Kühlkammer hinter einer vorstehenden Blende eingebaut ist. Auf diese Weise sind weder der Kühlschrankbenutzer noch die aufbewahrten Waren der direkten Lichteinwirkung der Beleuchtungseinrichtung ausgesetzt, sondern diese beleuchtet gleichmässig indirekt die gesamte Kühlkammer mit einem wohltuend milden Licht, das auch ästhetisch reizvolle Lichteffekte hervorruft.

Im Sinne einer einfachen Bauweise der Beleuchtung ist es erfindungsgemäss vorgesehen, dass die Blende die Rückwand der Kühlkammer bis auf einen offenen Randbereich entlang der Seitenwände der Kühlkammer weitgehend überdeckt. Im offenen Randbereich ist die Blende von den Seitenwänden um vorzugsweise 100 mm bis 150 mm beabstandet. Ein solcher Abstand kann auch bestehen zwischen der Blende und der Decke der Kühlkammer.

Die Erfindung sieht ausserdem vor, dass die Seitenwände bzw. die De - ke der Kühlkammer im Bereich ihrer Innenkanten abgerundet sind, wobei die Abrundung mit dem seitlichen Abstand zur Blende abgestimmt ist. Auf diese Weise wird der Beleuchtungseffekt der Indirektbeleuchtung intensiviert.

Um den Ein- und Ausbau der Beleuchtungseinrichtung zu erleichtern, ist es erfindungsgemäss vorgesehen, dass diese in einem an der Blende angebrachten Paneel eingebaut ist, wobei die Blende lösbar an der Rückwand der Kühlkammer befestigt ist.

Die Beleuchtungseinrichtung enthält zweckmässigerweise einen der Geometrie des Blendenumrisses angepassten Lichtkranz oder Lichterkette aus Glühbirnen, Leuchtdioden, Leuchtröhren und ähnlichen Leuchtkörpern. Um den Lichteffekt zu variieren, kann die Beleuchtungsintensität und/oder der Farbton der Beleuchtung einstellbar sein.

Bei Kühlschränken mit mehreren Kühlkammern, die voneinander durch opake Trennwände getrennt sind, weist jede Kühlkammer erfindungsgemäss eine eigene Indirektbeleuchtung auf, die auch eine individuelle Betätigung ermöglicht.

Die Erfindung wird nachfolgend anhand eines Ausführungsbeispiels unter Bezugnahme auf die Zeichnung näher erläutert. Es zeigen:
- Fig. 1: den erfindungsgemässen Kühlschrank, in der Vorderansicht dargestellt, und
- Fig. 2: einen Schnitt entlang der Linie II-II in Fig. 1, vergrössert dargestellt.

Der in Fig. 1 gezeigte Kühlschrank hat ein unteres Tiefkühlfach 1 und eine obere Kühlkammer 2, die mit einer Tür 3 abschliessbar ist. Die Kühlkammer 2 befindet sich in einem schalenförmigen Innenbehälter 4 mit einer Bodenwand 5, einer Decke 6 sowie Seitenwände 7 und 8. Der Innenbehälter 3 ist aus einem geeigneten Kunststoff hergestellt, dessen Oberfläche das einfallende Licht entsprechend den Kunststoffeigenschaften reflektiert.

Die Kühlkammer 2 ist mit einer Beleuchtungseinrichtung 9 ausgestattet, durch welche der Innenraum der Kühlkammer bei geöffneter Tür 3 beleuchtet wird. Die Beleuchtungseinrichtung 9 ist im Rückraum 10 der Kühlkammer hinter einer vorstehenden Blende 11 aus Blech oder Kunststoff eingebaut, deren Oberfläche das Licht entsprechend den Materialeigenschaften der Blende reflektiert.

Die Rückwand 12 der Kühlkammer wird von der Blende 11 bis auf einen offenen Randbereich 13 entlang der Decke 6 sowie der Seitenwände 7 und 8 weitgehend überdeckt. Im Randbereich 13 hat die Blende 11 einen seitlichen Abstand 14 von ca. 130 mm zur Decke 6 bzw. den Seitenwänden 7 und 8. Der seitliche Abstand 14 ist abhängig von den Abmessungen des Kühlschranks sowie von der Intensität und sonstigen Eigenschaften der Lichtquelle.

Die Beleuchtungseinrichtung 9 ist als Lichtkranz oder Lichterkette aus einzelnen Beleuchtungselementen 15 in Gestalt von Glühbirnen oder Leuchtdioden ausgebildet. Deren Ausgestaltung ist der Geometrie des Blendenumrisses angepasst. Das gilt insbesondere für das Mass, in dem die Beleuchtungselemente 15 von der Blende 11 überdeckt sind. Anstelle von Leuchtdioden oder Glühbirnen können auch eine oder mehrere entsprechend geformte Leuchtröhren eingesetzt werden.

Die Beleuchtung der Kühlkammer 2 erfolgt indirekt, indem die Decke 6 und die Seitenwände 7 und 8 das seitlich einfallende Licht der Beleuchtungseinrichtung 9 in den Innenraum der Kühlkammer reflektieren. Daraus ergibt sich dort eine gleichmässig gedämpfte Beleuchtung in allen Bereichen der Kühlkammer. Die Intensität der Beleuchtung ist abhängig von der Leistungsstärke der Beleuchtungseinrichtung 9 und deren Positionierung in der Kühlkammer, sowie auch von den Abmessungen der Blende und den Materialeigenschaften der reflektierenden Wandflächen.

Im beschriebenen Ausführungsbeispiel ist die Blende auch zur Decke der Kühlkammer beabstandet. Je nach Art oder Grösse des Kühlschranks ist es aber auch im Rahmen der Erfindung ohne weiteres möglich, die Blende bis an die Decke stossend zu verlängern, so dass sie höhenmässig die Rückwand der Kühlkammer vollständig überdeckt.

Um den Beleuchtungseffekt der Indirektbeleuchtung zu verstärken, sind die Decke 6 und die Seitenwände 7 und 8 im Bereich ihrer Innenkanten 16 abgerundet, wobei der Grad der Abrundung mit dem seitlichen Abstand 14 zur Blende 11 abgestimmt ist.

Die Beleuchtungselemente 15 einschliesslich ihrer Stromzuführungsleitungen sind gut geschützt in einem Paneel 17 hinter der Blende 11 untergebracht. Der Paneel 17 ist an der Blende 11 befestigt, die ihrerseits an der Rückwand 12 der Kühlkammer 2 befestigt ist. Das ermöglicht die Inspektion oder Reparatur der Beleuchtungseinrichtung durch Abnahme der Blende 11 samt Paneel 17 aus der Kühlkammer.

Die erfindungsgemässe Beleuchtungseinrichtung erzeugt mit ihrer Indirektbeleuchtung einen sehr ästhetischen Lichteffekt, der in zahlreichen ansprechenden Designvarianten einsetzbar ist. Um diese der jeweiligen Benutzung des Kühlschrankes anzupassen, ist die Beleuchtungsintensität und /oder -farbton der Beleuchtungseinrichtung einstellbar.

Beim beschriebenen Ausführungsbeispiel hat der Kühlschrank eine Kühlkammer mit zwei strichpunktiert dargestellten, lichtdurchlässigen Regalen. Ist der Kühlraum durch opake Trennwände in mehrere Kühlkammern 2a, 2b, 2c unterteilt, besteht dann die Möglichkeit, jede Kühlkammer mit einer individuell betätigbaren und/oder einstellbaren, eigenen Indirektbeleuchtung zu versehen.

Das beschriebene Ausführungsbeispiel bezieht sich auf eine Standardausführung des Kühlschranks mit einem rechteckigen Kühlraum. Dementsprechend ist die Blende 11 ebenfalls rechteckig ausgebildet. Ihre Geometrie muss aber nicht unbedingt genau mit der des Kühlraums übereinstimmen. Das gilt zumal bei Kühlschränken mit einer besonderen Ausgestaltung des Kühlraums.

Die Erfindung ist mit dem oben erläuterten Ausführungsbeispiel ausreichend dargetan. Sie könnte selbstverständlich noch anders ausgestaltet sein. Als Kühlschrank ist beispielsweise auch ein Weinschrank denkbar, bei dem diese erfindungsgemässe Beleuchtung in analoger Weise eingebaut wäre.

Im Prinzip könnten auch mehr als eine Blende pro Kühlraum vorgesehen sein, beispielsweise mit für jede Blende unterschiedlichem Licht.

## Patentansprüche

1. Kühlschrank mit wenigstens einer Kühlkammer (2) zur Aufbewahrung von Getränken, Lebensmitteln und dergleichen Waren, deren Innenraum mit einer Beleuchtungseinrichtung (9) versehen ist, **dadurch gekennzeichnet, dass**
die Beleuchtungseinrichtung (9) als Indirektbeleuchtung im Rückraum (10) der Kühlkammer (2) hinter wenigstens einer vorstehenden Blende (11) eingebaut ist.

2. Kühlschrank nach Anspruch 1, **dadurch gekennzeichnet, dass**
die Blende (11) die Rückwand (12) der Kühlkammer bis auf einen offenen Randbereich (13) entlang der Seitenwände (7, 8) der Kühlkammer weitgehend überdeckt.

3. Kühlschrank nach Anspruch 2, **dadurch gekennzeichnet, dass**
die Blende (11) im offenen Randbereich (13) in einem seitlichen Abstand (14) von vorzugsweise 100 mm bis 150 mm von den Seitenwänden (7, 8) der Kühlkammer entfernt ist.

4. Kühlschrank nach Anspruch 3, **dadurch gekennzeichnet, dass**
die Blende (11) auch in einem seitlichen Abstand (14) von vorzugsweise 100 mm bis 150 mm von der Decke (6) der Kühlkammer entfernt ist.

5. Kühlschrank nach einem der Ansprüche 2 bis 4, **dadurch gekennzeichnet, dass**
die Seitenwände (7, 8) bzw. die Decke (6) der Kühlkammer im Bereich ihrer Innenkanten (16) abgerundet sind, wobei die Abrundung mit dem seitlichen Abstand (14) zur Blende (11) abgestimmt ist.

6. Kühlschrank nach einem der Ansprüche 1 bis 5, **dadurch gekennzeichnet, dass**
die Blende (11) mit einem die Beleuchtungseinrichtung (9) enthaltenden Paneel (17) versehen ist.

7. Kühlschrank nach einem der Ansprüche 1 bis 6, **dadurch gekennzeichnet, dass**
die Blende (11) an der Rückwand (12) der Kühlkammer lösbar befestigt ist.

8. Kühlschrank nach einem der Ansprüche 1 bis 7, **dadurch gekennzeichnet, dass**
die Beleuchtungseinrichtung (9) mit mindestens einer der Geometrie des Blendenumrisses angepassten Lichterkette oder Lichtkranz versehen ist.

9. Kühlschrank nach einem der Ansprüche 1 bis 8, **dadurch gekennzeichnet, dass**
sich die Beleuchtungseinrichtung (9) aus Beleuchtungselementen (15) in Gestalt von Glühbirnen, Leuchtdioden oder Leuchtröhren zusammensetzt.

10. Kühlschrank nach einem der Ansprüche 1 bis 9, **dadurch gekennzeichnet, dass**
die Beleuchtungsintensität und/oder der Farbton der Beleuchtungseinrichtung (9) einstellbar sind.

11. Kühlschrank nach einem der Ansprüche 1 bis 10, **dadurch gekennzeichnet, dass**
der Kühlraum durch Trennwände in mehrere Kühlkammern (2a, 2b, 2c,) unterteilt ist, wobei jede Kühlkammer mit einer vorzugsweise individuell betätigbaren, eigenen Indirektbeleuchtung versehen ist.
